# EUROPÄISCHE PATENTSCHRIFT

(11) **EP 0 841 716 B1**
(45) Veröffentlichungstag und Bekanntmachung des Hinweises auf die Patenterteilung: **25.04.2001**
(21) Anmeldenummer: 97119116.8
(22) Anmeldetag: 03.11.1997
(51) Int. Cl.: H01R 4/02, H01R 4/24

(54) **Verfahren und Vorrichtung zum Herstellen einer elektrischen Verbindung eines elektrischen Installationsgeräts mit einem mit einer Isolierung versehenen elektrischen Leiter**
Method and apparatus for providing electrical connection between an installation equipment and an electrical conductor with a surrounding insulation
Méthode et dispositif permettant d'obtenir une connexion électrique entre un appareil d'installation et un conducteur électrique entouré d'une isolation

(30) Priorität: 07.11.1996 DE 19645856
(43) Veröffentlichungstag der Anmeldung: 13.05.1998
(73) Patentinhaber: ABB PATENT GmbH, 68309 Mannheim (DE)
(72) Erfinder: Neumann, Wolfgang, 58849 Herscheid (DE); Halbe, Detlef, 58515 Lüdenscheid (DE); Huber, Robert Dr., 68775 Ketsch (DE); Dörlich, Horst, 69123 Heidelberg (DE)
(74) Vertreter: Miller, Toivo

(56) Entgegenhaltungen:
- DE-C- 4 403 507
- US-A- 3 861 772
- US-A- 4 957 452

## Beschreibung

Die Erfindung betrifft eine Vorrichtung zum Herstellen einer elektrischen Verbindung eines elektrischen Installationsgeräts mit einem mit einer Isolierung versehenen elektrischen Leiter, welcher in hierfür bestimmte, mit Zuführöffnungen versehene Kontaktklemmen des elektrischen Installationsgeräts zur Kontaktierung eingeführt wird.

Elektrische Installationsgeräte, wie zum Beispiel Schalter, Taster, Steckdosen und dergleichen, müssen zur Erreichung ihres funktionellen Zweckes mit elektrischen Leitern verbunden werden, über welche der zuzuführende und/oder zu schaltende Strom eingespeist wird. Aus allgemein bekannten Gründen sind die betreffenden Anschlußleiter üblicherweise mit einer Isolierung versehen, die vor einer Verbindung mit dem vorgesehenen Installationsgerät entfernt werden muß.

Bislang wird die Isolierung der anzuschließenden elektrischen Leiter häufig manuell von der mit der Montage befaßten Person mechanisch mittels geeignetem Werkzeug entfernt, zum Beispiel Abisolierzange oder -messer, wobei je nach Werkzeugtyp auf die jeweiligen Leiterquerschnitte zu achten ist, damit nicht durch fehlerhaften Einsatz des Werkzeugs, zum Beispiel in Form eines nicht dem betreffenden Leiterquerschnitt entsprechenden Öffnungsdurchmessers des Werkzeugs, eine Beschädigung des Leiters stattfindet, durch welche in der Folge Probleme beim Betrieb mit dem anzuschließenden Installationsgerät erwachsen können, zum Beispiel Quetschung des Leiters und hieraus resultierend erhöhte Stromdichte mit einhergehender übermäßiger oder unzulässiger Erwärmung.

Die Montagearbeiten werden durch die Notwendigkeit, jeden Leiterdraht vor dem Anschließen zu entisolieren, im zeitlichen Ablauf behindert beziehungsweise verzögert, denn ohne dieses Erfordernis könnten die Montagearbeiten vielfach zügiger erfolgen. Außerdem besteht bei unsachgemäß durchgeführter Abisolierung, wie bereits erläutert, die Gefahr einer Beschädigung des Leiters.

Aus der US-A-3 861 772 ist ein die Isolation durchstoßender Kontakt und Verbinder bekannt, wobei während des Einführens des elektrischen Leiters in eine zur Kontaktierung mit einer Kontaktklemme vorgesehene Zuführöffnung die Isolierung des elektrischen Leiters entfernt wird und wobei der so freigelegte blanke Leiterdraht in die Klemmvorrichtung der Kontaktkleme eingreift und darin gehalten wird.

Aus der DE 44 03 507 C1 ist eine Klemmkontakteinrichtung zum bereichsweisen Abisolieren einer elektrischen Ader und zur Herstellung einer Kontaktierung zwischen dem abisolierten Adernbereich und dem Bearbeitungswerkzeug, wie einem Messer bekannt, wobei das bereichsweise Abisolieren der elektrischen Ader und das Kontaktieren durch Verschieben des Messers (Schälmessers) in Richtung der Längsachse der Ader erfolgt.

Ausgehend von diesem Stand der Technik ist es Aufgabe der Erfindung, eine Vorrichtung der eingangs genannten Art anzugeben, mit welcher eine weitestgehend selbsttätige Abisolierung unter Einhaltung der für eine vorschriftsmäßige Montage und den Betrieb des betreffenden Installationsgerätes geltenden Vorschriften bei dessen Montage ermöglicht wird.

Diese Aufgabe wird erfindungsgemäß durch die kennzeichnenden Merkmale des Anspruches 1 gelöst. Eine vorteilhafte Ausgestaltung und Verbesserung der Erfindung ist im Unteranspruch angegeben.

Eine günstige Weiterbildung der erfindungsgemäßen Abisoliervorrichtung erweist sich dadurch als besonders vorteilhaft, daß wenigstens zwei Schneidklingen vorgesehen sind, deren Schneidenabstand in Ruhestellung höchstens dem kleinsten Leiterquerschnitt des zur Montage vorgesehenen Leiterdrahtes entspricht, wobei in weiterer Verbesserung der Erfindung wenigstens eine der kreisförmigen Schneidklingen federnd gelagert ist.

Vorzugsweise sind diese zwei Schneidklingen einander diametral gegenüberliegend angeordnet, doch kann auch eine sogenannte Sternanordnung der Schneidklingen vorgesehen sein, welche ein Auswandern des Leiterdrahtes bei Entfernender Isolierung weitestgehend verhindert, da die Schneidklingen den Leiterdraht selbsttätig zentrieren und so dessen gleichförmige Beaufschlagung sicherstellen.

Anhand eines in der schematischen Zeichnung dargestellten Ausführungsbeispiels sollen die Erfindung, vorteilhafte Ausgestaltungen und Verbesserungen sowie besondere Vorteile der Erfindung näher erläutert und beschrieben werden.

Es zeigen:
- Fig. 1: eine erfindungsgemäße Abisoliervorrichtung mit zwei Schneidklingen im Querschnitt von der Einführseite;
- Fig. 2: die Anordnung gemäß Fig. 1 in Seitenansicht
- Fig. 3: eine erfindungsgemäße Abisoliervorrichtung gemäß Fig. 2 mit einer zugeordneten Kontaktklemme im Längsschnitt von der Seite und
- Fig. 4: die Anordnung gemäß Fig. 3 in Draufsicht.

In Fig. 1 ist eine erfindungsgemäße Abisoliervorrichtung 10 mit zwei Schneidklingen 12, 14 von der Einführseite her im Querschnitt dargestellt, wobei die die Schneidklingen 12, 14, führenden und tragenden Wellen 13, 15 sich in einem zur Abisoliervorrichtung 10 gehörigen Gerüst 16 abstützen, das seinerseits am zugehörigen, hier nicht näher dargestellten Sockel des betreffenden elektrischen Installationsgerätes befestigt ist.

Die beiden Schneidklingen 12, 14 der Abisoliervorrichtung 10 sind, wie aus der in Fig. 2 gezeigten um 90° gedrehten Seitenansicht ersichtlich kreisringförmig ausgebildet, wobei die Seitenflächen der Schneidklingen 12, 14 konisch zulaufend ausgebildet sind, wie in Fig. 1 gezeigt ist, und so jeweils eine rotierende, das heißt umlaufende, messerscharfe Schneide 18 bilden.

Mit der Schneide 18 dringt jede der beiden Schneidklingen 12, 14 in die Isolierung 20 eines in die Abisoliervorrichtung 10 eingeführten elektrischen Leiters 22 bis zur Umfangsfläche des durch die Isolierung 20 geschützten Leiterdrahtes 24 ein, so daß sich dessen Isolierung 20 leicht vom Leiterdraht 24 abheben läßt.

Wie aus der Darstellung in Fig. 1 ferner hervorgeht, ist die oberhalb des elektrischen Leiters 22 angeordnete Schneidklinge 14 federnd gelagert, indem beide Enden der Klingenwelle 15 innerhalb des Gerüstes 16 von Druckfedern 17 beaufschlagt sind und so die Schneidklinge 14 beziehungsweise deren Schneide 18 mit Vorspannung gegen den elektrischen Leiter 22 drücken. Hierdurch zerschneiden die Schneiden 18 der beiden Schneidklingen 12, 14 beim Einführen des anzuschließenden Leiters 22 in Richtung des Pfeiles "P" dessen Isolierung 20 entlang der Längsachse des Leiters 22 und ermöglichen so das einfache Abheben der so gebildeten Isolierstreifen, so daß der Leiterdraht 24 blank liegt.

In Fig. 3 ist eine Prinzipdarstellung einer aus der in Fig. 1 und 2 gezeigten Abisoliervorrichtung 10 und einer Kontaktklemme 26 mit einem Schäldorn 28 gebildeten Montageeinheit in Seitenansicht gezeigt, die in ein betreffendes Installationsgerät eingesetzt ist. Unterschiedlich gegenüber der in den Fig. 1 und 2 gezeigten Anordnung ist hierbei die Verstellbarkeit der unteren Schneidklinge 12 vorgesehen, die hierbei ebenfalls mittels nicht näher dargestellter Federn erreicht wird und mittels Doppelpfeil angezeigt wird.

Ein angestrebter Vorteil der vorliegenden Erfindung besteht darin, daß mit dem Einschieben des anzuschließenden Leiterendes 22 in die Einführöffnung des betreffenden Installationsgerätes sogleich die Freilegung des Leiterdrahtes einhergeht, so daß weder ein zusätzlicher Arbeitsgang noch ein zusätzliches Werkzeug benötigt wird.

Bereits bisher ist für das Einführen der abisolierten Drahte 22 in die bekannten selbsttätig fixierenden Federklemmen eine gewisse Einschubkraft erforderlich. Um den Draht vorher zu entisolieren, muß auch hier der anzuschließende Draht mit einer Kraft von höchstens etwa 30 N, abhängig von der jeweiligen Umgebungstemperatur und der damit zusammenhängenden Härte der Isolierung, eingeführt werden. Diese Kraft entspricht praktisch der bereits seither erforderlichen Kraft, so daß keine die Handhabung erschwerenden Umstände hinzutreten.

## Patentansprüche

1. Vorrichtung zum Herstellen einer elektrischen Verbindung eines elektrischen Installationsgerätes, wie zum Beispiel Schalter, Taster, Steckdose, mit einem mit einer äußeren Isolierung (20) versehenen elektrischen Leiter (22), wobei das Installationsgerät mit einem Sockel versehen ist, in/an welchem Kontaktklemmen (26) angeordnet sind, die jeweils mit einer Einführöffnung versehen sind, in welche jeweils elektrische Leiter (22) für den elektrischen Anschluß des Installationsgerätes einführbar sind, wobei jeder Kontaktklemme (26) eine Abisoliervorrichtung (10) zugeordnet ist, welche beim Einführen eines anzuschließenden Leiters (22) in die zugeordnete Kontaktklemme (26) selbsttätig dessen Isolierung (20) entfernt, so daß der blanke Leiterdraht (24) in die Einführöffnung eingreift, dadurch gekennzeichnet, daß die Abisoliervorrichtung (10) von scheibenförmigen Klingen (12, 14) mit Schneiden (18) gebildet ist, deren Erstreckungsebene längsparallel sowie radial zum zu entisolierenden Leiterdraht (24) ausgerichtet ist, wobei die scheibenförmigen Klingen (12, 14) als rotierende Kreisscheiben oder Kreisringscheiben ausgebildet sind.

2. Vorrichtung nach Anspruch 1, dadurch gekennzeichnet, daß die kreisscheiben- beziehungsweise kreisringscheibenförmigen Klingen (12, 14) federnd gelagert sind.

## Claims

1. An apparatus for providing an electrical connection between electrical installation equipment such as a switch, pushbutton or socket-outlet, and an electrical conductor (22) provided with a surrounding insulation (20), with the installation equipment being provided with a base in or on which contact clips (26) are arranged which are each provided with an entry hole in which electrical conductors (22) for the electric connection of the installation equipment can be introduced, with each contact clip (26) being associated with an insulation stripping apparatus (10) which during the introduction of the conductor (22) into the associated contact clip (26) will automatically remove its insulation (20), so that the blank conductor wire (20) will engage in the cable entry hole, characterized in that the insulation stripping apparatus (10) is formed by disk-like blades (12, 14) with cutting edges (18) whose plane of extension is aligned longitudinally parallel and radially to the conductor wire (24) to be stripped, with the disk-like blades (12, 14) being configured as rotating circular disks or circular ring disks.

2. An apparatus as claimed in claim 1, characterized in that the circular-disk-like or circular-ring-disk-like blades (12, 14) are held in a resilient way.

## Revendications

1. Dispositif permettant d'obtenir une connexion électrique entre un appareil d'installation électrique, par exemple un commutateur, une touche ou une prise électrique, et un conducteur électrique (22) entouré d'une isolation extérieure (20), l'appareil d'installation étant pourvu d'un socle dans/sur lequel sont disposées des bornes de contact (26) pourvues chacune d'une ouverture d'introduction dans laquelle peuvent être introduits des conducteurs électriques (22) assurant la connexion électrique de l'appareil d'installation, chaque borne de contact (26) étant associée à un dispositif de suppression de l'isolation (10) qui enlève automatiquement l'isolation (20) d'un conducteur (22) à connecter lorsque celui-ci est introduit dans la borne de contact (26) correspondante, de sorte que le conducteur nu (24) se met en prise dans l'ouverture d'introduction, caractérisé en ce que le dispositif de suppression de l'isolation (10) est formé de lames (12, 14) en forme de disques ayant des arêtes de coupe (18) dont le plan d'extension est parallèle dans le sens longitudinal et disposé dans le sens radial par rapport au conducteur (24) à dénuder, les lames en forme de disques (12, 14) étant conçues comme des disques circulaires ou annulaires tournants.

2. Dispositif selon la revendication 1, caractérisé en ce que les lames (12, 14) en forme de disques circulaires ou annulaires sont supportées de façon élastique.
